# EUROPÄISCHE PATENTANMELDUNG

(11) **EP 4 617 140 A1**
(43) Veröffentlichungstag der Anmeldung: **17.09.2025**
(21) Anmeldenummer: 25159043.6
(22) Anmeldetag: 20.02.2025
(51) Int. Cl.: B61G 5/10

(54) **ELEKTROKONTAKTKUPPLUNG UND AUTOMATISCHE ZUGKUPPLUNG**

(30) Priorität: 13.03.2024 DE 102024107118
(71) Anmelder: Voith Patent GmbH, 89522 Heidenheim (DE)
(72) Erfinder: Schuhmacher, Andreas, 89233 Neu-Ulm (DE); Kolshorn, Kay-Uwe, 38667 Bad-Harzburg (DE)
(74) Vertreter: Voith Patent GmbH - Patentabteilung

(57) **Zusammenfassung**

Die Erfindung betrifft eine Elektrokontaktkupplung für eine automatische Zugkupplung, insbesondere Mittelpufferkupplung eines Schienenfahrzeugs;
mit einem Kupplungsgehäuse, in welchem ein Kontaktträger mit wenigstens einem elektrischen Anschlusskontakt von einem frontseitigen Zugang des Kupplungsgehäuses aus zugängig untergebracht ist; wobei
zur elektrischen Kontaktierung des wenigstens einen Anschlusskontaktes mit einem elektrischen Anschlusskontakt einer gegengleichen Elektrokontaktkupplung das Kupplungsgehäuse in einer Zustellbewegung mit dem frontseitigen Zugang nach vorne und/oder eine den frontseiteigen Zugang in einer Schließstellung verschließende und in einer Öffnungsstellung freigebende Schutzklappe aus der Schließstellung in die Öffnungsstellung mit einem Betätigungsmechanismus verstellbar ist; wobei
der Betätigungsmechanismus einen benachbart zum frontseitigen Zugang angeordneten, aus einem mit dem Kupplungsgehäuse einteilig ausgebildeten oder an diesem angeschlossen Tragrahmen hervorstehenden Betätigungsstößel umfasst, der zur Betätigung des Betätigungsmechanismus in den Tragrahmen eindrückbar ist.

Die erfindungsgemäß Elektrokontaktkupplung ist dadurch gekennzeichnet, dass eine den Betätigungsstößel unmittelbar umgebende Stirnfläche des Tragrahmens mit einem oder mehreren Durchbrüchen und/oder mit einer oder mehreren radial nach außen randoffenen Vertiefungen und/oder mit einer oder mehreren sich vom Betätigungsstößel aus radial nach außen zunehmend nach hinten erstreckenden Schrägen und/oder Rundungen zum Ableiten von an der Stirnfläche anhaftendem Schnee versehen ist.

## Beschreibung

Die vorliegende Erfindung betrifft eine Elektrokontaktkupplung für eine automatische Zugkupplung, insbesondere Mittelpufferkupplung, eines Schienenfahrzeugs, sowie eine automatische Zugkupplung, insbesondere Mittelpufferkupplung, mit einer Elektrokontaktkupplung.

Die vorliegende Erfindung geht aus von einer Elektrokontaktkupplung und automatischen Zugkupplung, wie sie in EP 808760 A1 und EP 4 286 240 A1 beschrieben wird. Die dort offenbarte Elektrokontaktkupplung weist ein Kupplungsgehäuse auf, in dem ein Kontaktträger, elektrische Schnittstelleneinheit genannt, mit wenigstens einem Anschlusskontakt untergebracht ist. Eine verschwenkbare Schutzklappe verdeckt einen frontseitigen Zugang zu dem Anschlusskontakt oder gibt diesen frei. Zur elektrischen Kontaktierung des wenigstens einen Anschlusskontaktes ist das Kupplungsgehäuse in einer Zustellbewegung mit dem frontseitigen Zugang nach vorne linear verschiebbar. Diese Zustellbewegung wird durch einen Betätigungsmechanismus bewirkt, der einen benachbart zum frontseitigen Zugang angeordneten, aus einem an dem Kupplungsgehäuse angeschlossenen Tragrahmen hervorstehenden Betätigungsstößel umfasst, der von der Frontseite aus zur Betätigung des Betätigungsmechanismus in den Tragrahmen eindrückbar ist. Bei seiner Betätigung durch Eindrücken des Betätigungsstößels bewirkt der Betätigungsmechanismus gleichzeitig das Verschwenken der Schutzklappe, sodass der frontseitige Zugang zu dem Anschlusskontakt freigegeben wird.

Der Betätigungsstößel wirkt mit einem aus der Frontseite des Tragrahmens hervorstehenden Druckteller einer gegengleichen Elektrokontaktkupplung zusammen, wobei beim Zusammenfahren der beiden Elektrokontaktkupplungen der Druckteller der einen Elektrokontaktkupplung auf den Betätigungsstößel der anderen Elektrokontaktkupplung drückt und diesen in den Tragrahmen einschiebt.

Der Betätigungsstößel wird von einer geschlossenen Stirnfläche umgeben, die einen an den Betätigungsstößel angrenzenden Trichter aufweist, in den der Druckteller der gegengleichen Kontaktkupplung beim Eindrücken des Betätigungsstößels in den Tragrahmen eintaucht.

Nachteilig bei der gattungsgemäßen Elektrokontaktkupplung ist, dass sich an der den Betätigungsstößel umgebenden Stirnfläche im Winterbetrieb Schneeanhaftungen festsetzen können, die ein ausreichend weites Eindrücken des Betätigungsstößels in den Tragrahmen blockieren und damit zu einer verkürzten Zustellbewegung des Kupplungsgehäuses und einem nicht vollständigen Freigeben des frontseitigen Zugangs zu dem wenigstens einen Anschlusskontakt durch Verschwenken der Schutzklappe führen können. Damit besteht die Gefahr eines nicht ordnungsgemäßen automatisierten Kuppelns der beiden gegengleichen Elektrokontaktkupplungen.

Der vorliegenden Erfindung liegt die Aufgabe zugrunde, die gattungsgemäße Elektrokontaktkupplung derart zu verbessern, dass diese besser für den Winterbetrieb geeignet ist und die Funktion nicht durch Schneeanhaftungen beeinträchtigt wird.

Die erfindungsgemäße Aufgabe wird durch eine Elektrokontaktkupplung und eine automatische Zugkupplung mit einer Elektrokontaktkupplung gemäß den unabhängigen Patentansprüchen gelöst. Die abhängigen Patentansprüche geben vorteilhafte und besonders zweckmäßige Ausgestaltungen der Erfindung an.

Eine erfindungsgemäße Elektrokontaktkupplung für eine automatische Zugkupplung, insbesondere Mittelpufferkupplung, eines Schienenfahrzeugs weist ein Kupplungsgehäuse auf, in welchem ein Kontaktträger mit wenigstens einem elektrischen Anschlusskontakt, in der Regel einer Vielzahl von elektrischen Anschlusskontakten, von einem frontseitigen Zugang des Kupplungsgehäuses aus zugängig untergebracht ist. Zur elektrischen Kontaktierung des wenigstens einen Anschlusskontaktes mit einem elektrischen Anschlusskontakt einer gegengleichen Elektrokontaktkupplung ist das Kupplungsgehäuse in einer Zustellbewegung mit dem frontseitigen Zugang nach vorne verstellbar. Zusätzlich oder alternativ ist zur elektrischen Kontaktierung des wenigstens einen Anschlusskontaktes mit einem elektrischen Anschlusskontakt einer gegengleichen Elektrokontaktkupplung eine den frontseitigen Zugang in einer Schließstellung verschließenden und in einer Öffnungsstellung freigebenden Schutzklappe aus der Schließstellung in die Öffnungsstellung verstellbar.

Die Verstellung des Kupplungsgehäuses und/oder der Schutzklappe erfolgt mit einem Betätigungsmechanismus, der einen benachbart zum frontseitigen Zugang angeordneten, aus einem mit dem Kupplungsgehäuse einteilig ausgebildeten oder an diesem angeschlossenen Tragrahmen hervorstehenden Betätigungsstößel umfasst, der zur Betätigung des Betätigungsmechanismus in den Tragrahmen eindrückbar ist, demnach von der Frontseite aus in den Tragrahmen eingedrückt werden kann. Das Eindrücken umfasst gemäß der vorliegenden Erfindung ein vollständiges oder ein teilweises Eindrücken.

Erfindungsgemäß ist eine den Betätigungsstößel unmittelbar umgebende Stirnfläche des Tragrahmens mit einem oder mehreren Durchbrüchen und/oder mit einer oder mehreren radial nach außen randoffenen Vertiefungen und/oder mit einer oder mehreren sich vom Betätigungsstößel aus zunehmend nach radial außen und hinten erstreckenden Schrägen und/oder Rundungen zum Ableiten von an der Stirnfläche anhaftendem Schnee versehen.

Durch den wenigstens einen Durchbruch, die wenigstens eine randoffene Vertiefung und/oder die wenigstens eine Schräge und/oder Rundung, die sich vom Betätigungsstößel aus nur zunehmend radial nach außen und hinten erstreckt, wird beim Zusammenfahren von zwei gegengleichen Elektrokontaktkupplungen sich an der Stirnfläche im Bereich des Betätigungsstößel befindlicher Schnee in den Durchbruch, die Vertiefung, die Schräge und/oder die Rundung verdrängt, kann von hier radial nach außen abgleiten und kann damit das gewünschte Eindrücken des Betätigungsstößels bis zu einem vorgegebenen Ausmaß in den Tragrahmen nicht blockieren. Die erfindungsgemäße Elektrokontaktkupplung koppelt daher auch im Winterbetrieb sicher und zuverlässig.

Eine Vertiefung in der Stirnfläche kann einen Boden aufweisen, der sich zumindest im Wesentlichen senkrecht zu einer Längsachse des Betätigungsstößels erstreckt.

Insbesondere gibt es in der den Betätigungsstößel unmittelbar umgebenden Stirnfläche des Tragrahmens keine Vertiefung, die nicht radial nach außen randoffen ist, und keine Schräge oder Rundung, die sich nicht radial zum Betätigungsstößel nach außen und zunehmend nach hinten erstreckt.

Die den Betätigungsstößel unmittelbar umgebende Stirnfläche ist insbesondere die gesamte den Betätigungsstößel umschließende Stirnfläche des Tragrahmens, die mit Ausnahme der erfindungsgemäßen Vertiefungen, Schrägen oder Rundungen zumindest zum größten Teil, insbesondere zumindest im Wesentlichen vollständig innerhalb einer Ebene verläuft, aus der der Betätigungsstößel senkrecht hervorsteht. Diese Stirnfläche kann beispielsweise in der Breite und Höhe maximal das 10-fache oder 6-fache des Durchmessers des Betätigungsstößels betragen.

Gemäß einer Ausgestaltung der erfindungsgemäßen Elektrokontaktkupplung wird der Betätigungsstößel in Umfangsrichtung teilweise oder vollumfänglich von einem Axialvorsprung umgeben, an den sich radial außerhalb eine Vertiefung und/oder Schräge, insbesondere vollumfänglich anschließt. Da der Axialvorsprung seinerseits eine vergleichsweise kleine Stirnfläche hat, die sich gemäß einer Ausführungsform schräg zur Längsachse des Betätigungsstößels nach außen hinten erstreckt, besteht keine Gefahr, dass sich hier Schnee anhaftet. Beispielsweise beträgt ein Durchmesser dieser Stirnfläche des Axialvorsprungs maximal das 2,5-fache oder das Doppelte des vom Axialvorsprung umschlossenen Durchmessers des Betätigungsstößels.

Gemäß einer Ausführungsform der Erfindung reicht wenigstens eine Schräge oder es reichen mehrere Schrägen bis an den Betätigungsstößel heran. Damit wird das Ableiten des Schnees besonders sicher gewährleistet.

Um das Ableiten des Schnees in alle Richtungen sicherzustellen, können die Vertiefungen und/oder Schrägen gemäß einer Ausführungsform der Erfindung rotationssymmetrisch zum Betätigungsstößel angeordnet sein.

Gemäß einer bevorzugten Ausführungsform der Erfindung ist das Kupplungsgehäuse zur Ausführung der Zustellbewegung, insbesondere linearen Zustellbewegung, längsverschiebbar an dem Tragrahmen angeschlossen.

Spiegelsymmetrisch zum Betätigungsstößel ist bevorzugt benachbart zum frontseitigen Zugang ein nach vorne vorstehender Druckteller vorgesehen, der den frontseitigen Zugang zusammen mit dem Betätigungsstößel zwischen sich einschließt und zur Betätigung eines Betätigungsstößels der gegengleichen Elektrokontaktkupplung angeordnet ist.

Eine bevorzugte Ausführungsform einer erfindungsgemäßen automatischen Zugkupplung, insbesondere Mittelpufferkupplung, für ein Schienenfahrzeug umfasst eine mechanische Kontaktkupplung, die eine Stirnplatte mit einer frontseitigen Kontaktfläche aufweist. Eine Elektrokontaktkupplung ist benachbart zur Stirnplatte positioniert.

Die Elektrokontaktkupplung umfasst ein Kupplungsgehäuse, in welchem ein Kontaktträger mit wenigstens einem elektrischen Anschlusskontakt von einem frontseitigen Zugang des Kupplungsgehäuses aus zugängig untergebracht ist, wobei zur elektrischen Kontaktierung des wenigstens einen Anschlusskontaktes mit einem elektrischen Anschlusskontakt einer gegengleichen Elektrokontaktkupplung das Kupplungsgehäuse in einer Zustellbewegung mit dem frontseitigen Zugang nach vorne und/oder eine den frontseitigen Zugang in einer Schließstellung verschließende und in einer Öffnungsstellung freigebende Schutzklappe aus der Schließstellung in die Öffnungsstellung mit einem Betätigungsmechanismus verstellbar ist, und der Betätigungsmechanismus einen benachbart zu dem frontseitigen Zugang angeordneten, aus einem mit dem Kupplungsgehäuse einteilig ausgebildeten oder an diesem angeschlossenen Tragrahmen hervorstehenden Betätigungshebel umfasst, der zur Betätigung des Betätigungsmechanismus in den Tragrahmen, also von der Frontseite aus, eindrückbar ist.

Spiegelsymmetrisch zum Betätigungsstößel ist benachbart zum frontseitigen Zugang ein nach vorne vorstehender Druckteller vorgesehen, der den frontseitigen Zugang zusammen mit dem Betätigungsstößel zwischen sich einschließt und der am Tragrahmen zur Betätigung eines Betätigungsstößels der gegengleichen Elektrokontaktkupplung angeordnet ist.

Eine dem Betätigungsstößel unmittelbar umgebende Stirnfläche des Tragrahmens ist gegenüber der frontseitigen Kontaktfläche der Stirnplatte insgesamt zurückversetzt und der Druckteller und/oder eine diesen umgebende Stirnfläche des Tragrahmens reicht in Richtung der Frontseite nur bis zu einer Ebene der Kontaktfläche der Stirnplatte.

Auch bei dieser erfindungsgemäßen Lösung wird ein Freiraum für Schnee auf der den Betätigungsstößel umgebenden Stirnplatte des Tragrahmens geschaffen, sodass der Schnee das gewünschte Eindrücken des Betätigungsstößels nicht blockieren kann.

Beide Ausführungsformen können miteinander kombiniert werden, das heißt auch die gegenüber der Ebene der Kontaktfläche zurückversetzte Stirnfläche des Tragrahmens kann den wenigstens einen Durchbruch, die wenigstens eine Vertiefung, die wenigstens eine Schräge und/oder die wenigstens eine Rundung, wie beschrieben, umfassen.

Die Erfindung soll nachfolgend anhand von Ausführungsbeispielen und den Figuren exemplarisch beschrieben werden.

Es zeigen:
- Figur 1: eine dreidimensionale Ansicht einer erfindungsgemäßen Ausführungsform einer automatischen Zugkupplung mit Elektrokontaktkupplung;
- Figur 2: eine mögliche erfindungsgemäße Gestaltung der Elektrokontaktkupplung;
- Figur 3: eine weitere Gestaltung einer erfindungsgemäßen Elektrokontaktkupplung;
- Figur 4: eine weitere Gestaltung einer erfindungsgemäßen automatischen Zugkupplung;
- Figur 5: eine Draufsicht auf den Betätigungsstößel mit unmittelbar umgebender Stirnfläche einer erfindungsgemäßen Elektrokontaktkupplung;
- Figur 6: eine Draufsicht auf den Betätigungsstößel mit unmittelbar umgebender Stirnfläche einer anderen erfindungsgemäßen Elektrokontaktkupplung;
- Figur 7: ein weiteres Ausführungsbeispiel einer erfindungsgemäßen automatischen Zugkupplung;
- Figur 8: eine schematische Darstellung der automatischen Zugkupplung aus der Figur 7.

In der Figur 1 ist ein Ausführungsbeispiel einer erfindungsgemäß ausgeführten automatischen Zugkupplung in Form einer Mittelpufferkupplung 1 gezeigt. Diese umfasst eine mechanische Kontaktkupplung mit Kupplungskegel 25 und Kupplungstrichter 26, sowie mit einer Stirnplatte 20, aus welcher der Kupplungskegel 25 in Längsrichtung der automatischen Zugkupplung herausragt und in welche der Kupplungstrichter 26 entsprechend hineinragt. Die Mittelpufferkupplung 1 ist somit bevorzugt als Scharfenbergkupplung ausgeführt.

Die Stirnplatte 20 weist eine frontseitige Kontaktfläche 21 auf, welche zur Anlage an einer gegengleichen Kontaktfläche 21 einer gegengleichen automatischen Zugkupplung angeordnet ist. Die Stirnplatte 20 schließt den Kupplungskopf 3 der Mittelpufferkupplung 1, der von einer Kupplungsstange 27 getragen wird, am frontseitigen Ende ab.

Neben der Stirnplatte 20, gemäß dem Ausführungsbeispiel, jedoch nicht zwingend, oberhalb der Stirnplatte 20, ist eine Elektrokontaktkupplung 2 positioniert. Diese umfasst einen Betätigungsstößel 7 und einen Druckteller 9, die mit einem Druckteller 9 und einem Betätigungsstößel 7 einer gegengleichen Elektrokontaktkupplung 2 zusammenwirken. Details der Elektrokontaktkupplung 2 sind in der Figur 2 dargestellt, Ausführungsbeispiele für die Gestaltung der den Betätigungsstößel 7 umgebenden Stirnfläche 16 eines Tragrahmens 8, aus dem der Betätigungsstößel 7 hervorsteht, sind in den Figuren 2 bis 6 gezeigt.

Gemäß der Figur 2 umfasst die Elektrokontaktkupplung 2 ein Kupplungsgehäuse 4, in welchem ein Kontaktträger 24 mit einer Vielzahl von elektrischen Anschlusskontakten 23 untergebracht ist. Der Kontaktträger 24 ist in dem in der Figur 2 dargestellten Ausbruch in einer Schutzklappe 5, welche aus der gezeigten Schießstellung in eine Öffnungsstellung und zurück bewegbar ist, gezeigt, sowie in der Figur 1, in welcher die Schutzklappe 5 nicht dargestellt ist.

In der Öffnungsstellung gibt die Schutzklappe 5 den frontseitigen Zugang 6 des Kupplungsgehäuses 4 frei, wohingegen sie diesen in der Schließstellung schließt und somit den Kontaktträger 24 mit den Anschlusskontakten 23 im entkuppelten Zustand vor Umwelteinflüssen schützt.

Die Schutzklappe 5 ist mit einem Betätigungsmechanismus verbunden, der den benachbart zum frontseitigen Zugang 6 angeordneten Betätigungsstößel 7 umfasst, der aus dem Tragrahmen 8 in Richtung der Frontseite hervorsteht. Im Tragrahmen 8 ist das Kupplungsgehäuse 4 in Längsrichtung verschiebbar gelagert. Durch Betätigen des Betätigungsmechanismus, das heißt durch Eindrücken des Betätigungsstößels 7 in den Tragrahmen 8, wird das Kupplungsgehäuse 4 in einer Zustellbewegung nach vorne, das heißt mit dem frontseitigen Zugang 6 nach vorne bewegt und gleichzeitig wird die Schutzklappe 5 aus der Schließstellung in die Öffnungsstellung verschwenkt, sodass die elektrische Kontaktierung der Anschlusskontakte 23 mit den elektrischen Anschlusskontakten 23 der gegengleichen Elektrokontaktkupplung 2 erfolgen kann.

Die Schutzklappe 5 ist beispielsweise gelenkig, verschwenkbar um eine Verschwenkachse am Tragrahmen 8 angeschlossen.

Der Druckteller 9 ist auf der seitlich anderen Seite des frontseitigen Zugangs 6 wie der Betätigungsstößel 7 im Tragrahmen 8 angeordnet. Der Druckteller 9 ist nach außen gewölbt.

Quer zum Betätigungsstößel 7 verläuft eine Nockenwelle 10, deren Antriebsnocke 11 für die lineare Verstellung des Kupplungsgehäuses 4 gegenüber dem ortsfesten Tragrahmen 8 vorgesehen ist. Zwei Druckfedern 12a und 12b beaufschlagen das linear verstellbare Kupplungsgehäuse 4 rückseitig mit einer bezüglich des Nockentriebs bewegungsspielminimierten Zustellkraft. Zwei zwischen dem Tragrahmen 8 und dem proximalen Ende des Betätigungsstößels 7 angeordnete und als Zugfeder wirkende Rückstellfedern 13a, 13b dienen der Erzeugung einer Rückstellkraft für den Betätigungsstößel 7.

Weitere Details eines bevorzugten Betätigungsmechanismus können der Offenlegungsschrift EP 4 286 240 A1 entnommen werden.

Das Kupplungsgehäuse 4 umfasst einen frontseitig hervorstehenden Zentrierbolzen 14, der achsparallel zum Betätigungsstößel 7 verläuft und der kontaktierungsgenauen Positionierung des Kupplungsgehäuses 4 relativ zum gegengleichen Kupplungsgehäuse 4 beim Kuppeln der beiden Elektrokontaktkupplungen 2 dient. Der Tragrahmen 8 ist zum Beispiel über mehrere Gummilager 15 gedämpft an der Mittelpufferkupplung 1 (siehe die Figur 1) montiert.

Damit sich an der den Betätigungsstößel 7 unmittelbar umgebenden frontseitigen Stirnfläche 16 des Tragrahmens 8 im Winterbetrieb kein Schnee das Kuppeln störend anhaften kann, ist diese mit Schrägen 18 versehen, die sich ausgehend vom Betätigungsstößel 7 schräg nach hinten, das heißt radial nach außen zunehmend nach hinten erstrecken. Somit wird an der Stirnfläche 16 anhaftender Schnee beim Anfahren des Drucktellers 9 beziehungsweise der den Druckteller 9 umgebenden Stirnfläche 22 nach außen und hinten von der Stirnfläche 16, die den Betätigungsstößel 7 umgibt, verdrängt.

In der Figur 3 ist exemplarisch eine weitere Ausführungsform gezeigt, bei welcher die den Betätigungsstößel 7 umgebende Stirnfläche 16 einen Axialvorsprung 19 und eine sich vollumfänglich hieran anschließende Schräge 18 umfasst, die sich ausgehend vom am Betätigungsstößel 7 angrenzenden Axialvorsprung 19 radial nach außen zunehmend nach hinten erstreckt.

Bei der Ausführungsform der Figur 4 ist ebenfalls ein entsprechender Axialvorsprung 19 in der Stirnfläche 16 vorgesehen, an diesen schließt sich jedoch eine radial nach außen randoffene Vertiefung 17 an, die den Axialvorsprung 19, der am Betätigungsstößel 7 angrenzt, vollumfänglich umgibt. Wie man aus der in der Figur 4 gezeigten seitlichen Ansicht erkennen kann, ergibt sich dadurch ein Freiraum für Schnee, aus dem der Schnee radial nach außen herausgleiten kann.

Der Boden der Vertiefung 17 kann sich senkrecht zur Längsachse des Betätigungsstößels 7 erstrecken.

In der Figur 4 sind ferner die Stirnplatten 20 der miteinander gekuppelten automatischen Zugkupplungen gezeigt. Hieraus ist ersichtlich, dass die Stirnfläche 16, die den Betätigungsstößel 7 umgibt, genauer der Axialvorsprung 19, in einer gemeinsamen Ebene mit der sich seitlich angrenzenden frontseitigen Kontaktfläche 21 der Stirnplatte 20 liegt und auch der Druckteller 9 in einer gemeinsamen Ebene mit der frontseitigen Kontaktfläche 21 der seitlich angrenzenden Stirnplatte 20 liegt.

Bei der Ausführungsform gemäß der Figur 5 umfasst die den Betätigungsstößel 7 unmittelbar umgebende Stirnfläche 16 einen am Betätigungsstößel 7 angrenzenden Axialvorsprung 19, von welchem sich einzelne Schrägen 18 radial nach außen und zunehmend nach hinten erstrecken.

Bei der Ausgestaltung gemäß der Figur 6 erstrecken sich die Schrägen 18 bis an den Betätigungsstößel 7.

Wie in den Figuren 5 und 6 gezeigt ist, kann eine Vertiefung 17 die Schrägen 18 in Umfangsrichtung umschließen.

In den Figuren 7 und 8 ist eine Ausgestaltung gezeigt, bei welcher ein Freiraum für Schnee gegeben ist und dadurch ein Blockieren des Eindrückens des Betätigungsstößels 7 in den Tragrahmen 8 vermieden wird, dass die den Betätigungsstößel 7 umgebende Stirnfläche 16 des Tragrahmens 8 gegenüber der frontseitigen Kontaktfläche 21 der Stirnplatte 20 nach hinten zurückversetzt ist. Der Druckteller 9 und die ihn umgebende Stirnfläche 22 hingegen reichen maximal bis zur nebenliegenden frontseitigen Kontaktfläche 21 der Stirnplatte 20. Kleinere Abweichungen sind hierbei unerheblich.

### Bezugszeichenliste

- 1: Mittelpufferkupplung
- 2: Elektrokontaktkupplung
- 3: Kupplungskopf
- 4: Kupplungsgehäuse
- 5: Schutzklappe
- 6: frontseitiger Zugang
- 7: Betätigungsstößel
- 8: Tragrahmen
- 9: Druckteller
- 10: Nockenwelle
- 11: Antriebsnocke
- 12a, 12b: Druckfeder
- 13a, 13b: Rückstellfeder
- 14: Zentrierbolzen
- 15: Gummilager
- 16: Stirnfläche
- 17: Vertiefung
- 18: Schräge
- 19: Axialvorsprung
- 20: Stirnplatte
- 21: frontseitige Kontaktfläche
- 22: Stirnfläche
- 23: Anschlusskontakt
- 24: Kontaktträger
- 25: Kupplungskegel
- 26: Kupplungstrichter

## Patentansprüche

1. Elektrokontaktkupplung (2) für eine automatische Zugkupplung, insbesondere Mittelpufferkupplung (1) eines Schienenfahrzeugs;
mit einem Kupplungsgehäuse (4), in welchem ein Kontaktträger (24) mit wenigstens einem elektrischen Anschlusskontakt (23) von einem frontseitigen Zugang (6) des Kupplungsgehäuses (4) aus zugängig untergebracht ist; wobei
zur elektrischen Kontaktierung des wenigstens einen Anschlusskontaktes (23) mit einem elektrischen Anschlusskontakt einer gegengleichen Elektrokontaktkupplung das Kupplungsgehäuse (4) in einer Zustellbewegung mit dem frontseitigen Zugang (6) nach vorne und/oder eine den frontseiteigen Zugang (6) in einer Schließstellung verschließende und in einer Öffnungsstellung freigebende Schutzklappe (5) aus der Schließstellung in die Öffnungsstellung mit einem Betätigungsmechanismus verstellbar ist; wobei
der Betätigungsmechanismus einen benachbart zum frontseitigen Zugang (6) angeordneten, aus einem mit dem Kupplungsgehäuse (4) einteilig ausgebildeten oder an diesem angeschlossen Tragrahmen (8) hervorstehenden Betätigungsstößel (7) umfasst, der zur Betätigung des Betätigungsmechanismus in den Tragrahmen (8) eindrückbar ist;
**dadurch gekennzeichnet, dass**
eine den Betätigungsstößel (7) unmittelbar umgebende Stirnfläche (16) des Tragrahmens (8) mit einem oder mehreren Durchbrüchen und/oder mit einer oder mehreren radial nach außen randoffenen Vertiefungen (17) und/oder mit einer oder mehreren sich vom Betätigungsstößel (7) aus radial nach außen zunehmend nach hinten erstreckenden Schrägen (18) und/oder Rundungen zum Ableiten von an der Stirnfläche (16) anhaftendem Schnee versehen ist.

2. Elektrokontaktkupplung (2) gemäß der Anspruch 1, **dadurch gekennzeichnet, dass** der Betätigungsstößel (7) teilweise oder vollumfänglich in Umfangsrichtung von einem Axialvorsprung (19) umgeben wird, an den sich radial außerhalb eine Vertiefung (17) und/oder Schräge (18), insbesondere vollumfänglich, anschließt.

3. Elektrokontaktkupplung (2) gemäß einem der Ansprüche 1 oder 2, **dadurch gekennzeichnet, dass** wenigstens eine Schräge (18) bis an den Betätigungsstößel (7) heranreicht.

4. Elektrokontaktkupplung (2) gemäß einem der Ansprüche 1 bis 3, **dadurch gekennzeichnet, dass** die Vertiefungen (17) und/oder Schrägen (18) rotationssymmetrisch zum Betätigungsstößel (7) angeordnet sind.

5. Elektrokontaktkupplung (2) gemäß einem der Ansprüche 1 bis 4, **dadurch gekennzeichnet, dass** das Kupplungsgehäuse (4) zur Ausführung der Zustellbewegung, insbesondere linearen Zustellbewegung, längsverschiebar an dem Tragrahmen (8) angeschlossen ist.

6. Elektrokontaktkupplung (2) gemäß einem der Ansprüche 1 bis 5, **dadurch gekennzeichnet, dass** spiegelsymmetrisch zum Betätigungsstößel (7) benachbart zum frontseitigen Zugang (6) ein nach vorne vorstehender Druckteller (9), der den frontseitigen Zugang (6) zusammen mit dem Betätigungsstößel (7) zwischen sich einschließt, am Tragrahmen (8) zur Betätigung eines Betätigungsstößels der gegengleichen Elektrokontaktkupplung angeordnet ist.

7. Automatische Zugkupplung, insbesondere Mittelpufferkupplung (1), für ein Schienenfahrzeug;
mit einer mechanischen Kontaktkupplung, die eine Stirnplatte (20) mit einer frontseitigen Kontaktfläche (21) aufweist;
mit einer Elektrokontaktkupplung (2), die benachbart zur Stirnplatte (20) positioniert ist, umfassend ein Kupplungsgehäuse (4), in welchem ein Kontaktträger (24) mit wenigstens einem elektrischen Anschlusskontakt (23) von einem frontseitigen Zugang (6) des Kupplungsgehäuses (4) aus zugängig untergebracht ist; wobei
zur elektrischen Kontaktierung des wenigstens einen Anschlusskontaktes (23) mit einem elektrischen Anschlusskontakt einer gegengleichen Elektrokontaktkupplung das Kupplungsgehäuse (4) in einer Zustellbewegung mit dem frontseitigen Zugang (6) nach vorne und/oder eine den frontseitigen Zugang (6) in einer Schließstellung verschließende und in einer Öffnungsstellung freigebende Schutzklappe (5) aus der Schließstellung in die Öffnungsstellung mit einem Betätigungsmechanismus verstellbar ist, wobei
der Betätigungsmechanismus einen benachbart zum frontseitigen Zugang (6) angeordneten, aus einem mit dem Kupplungsgehäuse (4) einteilig ausgebildeten oder an diesem angeschlossenen Tragrahmen (8) hervorstehenden Betätigungsstößel (7) umfasst, der zur Betätigung des Betätigungsmechanismus in den Tragrahmen (8) eindrückbar ist; und spiegelsymmetrisch zum Betätigungsstößel (7) benachbart zum frontseitigen Zugang (6) ein nach vorne vorstehender Druckteller (9), der den frontseitigen Zugang (6) zusammen mit dem Betätigungsstößel (7) zwischen sich einschließt, am Tragrahmen (8) zur Betätigung eines Betätigungsstößels der gegengleichen Elektrokontaktkupplung angeordnet ist;
**dadurch gekennzeichnet, dass**
eine den Betätigungsstößel (7) unmittelbar umgebende Stirnfläche (6) des Tragrahmens (8) gegenüber der frontseitigen Kontaktfläche (21) insgesamt zurückversetzt ist und der Druckteller (9) und/oder eine diese unmittelbar umgebende Stirnfläche (22) in Richtung der Frontseite nur bis zu einer Ebene der Kontaktfläche (21) reicht.

8. Automatische Zugkupplung gemäß Anspruch 7, **dadurch gekennzeichnet, dass** die Elektrokontaktkupplung (2) gemäß einem der Ansprüche 1 bis 6 ausgeführt ist.
